# EUROPÄISCHE PATENTSCHRIFT

(11) **EP 1 196 247 B1**
(45) Veröffentlichungstag und Bekanntmachung des Hinweises auf die Patenterteilung: **23.04.2003**
(21) Anmeldenummer: 00942132.2
(22) Anmeldetag: 26.06.2000
(51) Int. Cl.: B04B 15/02, B04B 9/10

(54) **LABORZENTRIFUGE MIT KUEHLAGGREGAT**
LABORATORY CENTRIFUGE, COMPRISING REFRIGERATION UNIT
CENTRIFUGEUSE DE LABORATOIRE A GROUPE FRIGORIFIQUE

(30) Priorität: 16.07.1999 DE 19932721
(43) Veröffentlichungstag der Anmeldung: 17.04.2002
(73) Patentinhaber: EPPENDORF AG, 22339 Hamburg (DE)
(72) Erfinder: MÜLLER, Heiko, D-04451 Panitzsch (DE); KACHE, Horst, D-04425 Taucha (DE)
(74) Vertreter: Schaefer, Konrad, Dipl.-Phys.
(86) Internationale Anmeldenummer: EP0005877
(87) Internationale Veröffentlichungsnummer: WO01005516

(56) Entgegenhaltungen:
- EP-A- 0 833 138
- DE-A- 3 714 627
- GB-A- 2 150 717
- PATENT ABSTRACTS OF JAPAN vol. 5, no. 1997, 30. Mai 1997 (1997-05-30) & JP 09 024302 A (HITACHI KOKI), 28. Januar 1997 (1997-01-28)

## Beschreibung

Die Erfindung betrifft eine Laborzentrifuge mit elektrischem Zentrifugenmotor.

Bei gattungsgemäßen Laborzentrifugen ist es üblich, wie in DE 4136514 C2 beschrieben, den Zentrifugenmotor als Induktionsmotor mit frequenzgesteuerter Versorgung über einen Frequenzumrichter auszubilden. Damit läßt sich die für den Zentrifugenbetrieb erforderliche Genauigkeit der Einstellung der Rotordrehzahl erreichen.

Laborzentrifugen sind auch mit von einem Elektromotor angetriebenem Kühlaggregat bekannt. Bei diesem sind jedoch nach dem Stand der Technik die Kühlmotoren in einfacher Bauweise mit konstanter Drehzahl laufend vorgesehen, wobei die Steuerung der Kühlleistung über Ein- und Ausschalten des Motors erfolgt. Für Klimaanlagen ist es aus der DE 3523818 C3 bekannt, den Motor frequenzgesteuert zu betreiben. Laborzentrifugen mit gesteuerter Temperatur sind aus EP-A-0 833 138 und GB-A-2 150 717 bekannt.

Die Aufgabe der vorliegenden Erfindung besteht darin, eine Laborzentrifuge mit drehzahlgesteuertem Zentrifugenmotor und Kühlaggregat konstruktiv einfacher und kostengünstiger auszubilden.

Diese Aufgabe wird mit den Merkmalen des Anspruches 1 gelöst.

Erfindungsgemäß wird nicht nur der Zentrifugenmotor, sondern auch der Kühlmotor mit einer Frequenzsteuerung drehzahlgesteuert. Dadurch ergibt sich zunächst die Möglichkeit zu besserer Kühlsteuerung, aber vor allem zu einer starken baulichen Vereinfachung der Konstruktion. Der ohnehin vorhandene Frequenzumrichter muß nur um einen weiteren Wechselrichter ergänzt werden. Zusätzliche Schalt- und Steuereinrichtungen für den Kühlmotor werden nicht benötigt. Es ergibt sich für die Motorensteuerung eine bedeutende bauliche Vereinfachung, die sich in den Kosten niederschlägt. Bei Laborzentrifugen ist dies von entscheidender Bedeutung, da diese im wesentlichen nur als möglichst kleine und kostengünstige Tischgeräte erfolgreich zu vermarkten sind.

Die den Frequenzumrichter steuernde Steuerungseinrichtung kann beide Wechselrichter mit der gleichen Frequenz ansteuern. Dies hätte aber den Nachteil, daß Rotordrehzahl und Kühlleistung gemeinsam hoch und runter gefahren werden. Vorteilhaft sind daher die Merkmale des Anspruches 2 vorgesehen. Hiermit ist es möglich, die Rotordrehzahl und die Kühlleistung getrennt bedarfsweise zu steuern.

Bei Zentrifugen ist es erforderlich, nach Beendigung des Zentrifugiervorganges, den Rotor möglichst schnell bis zum Stillstand abzubremsen, um die zentrifugierten Proben wieder in kurzer Zeit entnehmen zu können. Wird die Steuerfrequenz für den Zentrifugenwechselrichter runtergefahren, so speist dieser einen hohen Bremsstrom in die Gleichspannungsquelle, so daß deren Spannung unzulässig hohe Werte annehmen kann. Nach dem Stand der Technik wird die zurückgeführte Bremsleistung in bedarfsweise zuschaltbaren Bremswiderständen vernichtet, die die Konstruktionskosten erhöhen. Vorteilhaft sind daher die Merkmale des Anspruches 3 vorgesehen. Auf diese Weise wird beim Bremsen des Zentrifugenrotors die rückgeführte Bremsleistung - zumindest teilweise - in dem Strom aus der Gleichspannungsquelle ziehenden Kühlmotor vernichtet, der als Bremswiderstand arbeitet. Zusätzliche Bremswiderstände können stark verkleinert werden, oder können gänzlich entfallen, wodurch die Kosten der Zentrifuge weiter verringert werden.

Werden die Antriebsleistungen des Zentrifugenmotors und des Kühlmotors völlig getrennt gesteuert, so kann es zu gleichzeitiger Vollast in beiden Motoren kommen, für die die Gleichspannungsquelle und der Netzgleichrichter ausgelegt werden müssen. Vorteilhaft sind daher die Merkmale des Anspruches 4 vorgesehen. Mit einer solchen Steuerungskopplung der beiden Motoren wird dafür gesorgt, daß beim Beschleunigen des Rotors, wenn der Zentrifugenmotor viel Leistung benötigt, der Kühlmotor mir verringerter Leistung betrieben wird. Die aus der Gleichspannungsquelle zu liefernde Maximalleistung wird dadurch reduziert, so daß Bauteile verkleinert werden können und somit wiederum die Kosten der Zentrifuge verringert werden können.

Vorteilhaft sind die Merkmale des Anspruches 5 vorgesehen. Auf diese Weise wird dafür gesorgt, daß der Kühlmotor unterhalb einer Minimaldrehzahl nur kurzfristig läuft. Dies ist von Vorteil bei Verwendung üblicher Kühlaggregate mit einem Kompressor, der aus Schmierungsgründen nur oberhalb einer minimalen Drehzahl betrieben werden darf.

In der Zeichnung ist die Erfindung beispielsweise und schematisch mit dem stark schematisienten Blockschaltbild einer Zentrifuge dargestellt.

Die Zentrifuge weist einen Rotor 2 auf, der in üblicher Weise nicht dargestellte innen liegende Aufnahmen für die üblichen Zentrifugiergefäße aufweist. Der Rotor 2 wird über eine Welle 4 von einem Zentrifugenmotor 5 betrieben, der als dreiphasiger Induktionsmotor ausgebildet ist.

Der Zentrifugemnotor 5 wird über drei Leitungen 6 von einem Zentrifugenwechselrichter 7 eines Frequenzumrichters 20 versorgt. In dem Frequenzumrichter 20 ist der Zentrifugenwechselrichter 7 mit Eingangsleitungen an die Plusleitung und die Minusleitung einer Gleichspannungsquelle 10 angeschlossen.

Die Gleichspannungsquelle 10 weist zwischen der Plusleitung und der Minusleitung einen üblichen Ladekondensator 11 auf und wird von einem Netzgleichrichter 12 gespeist, der über Leitungen an Netzwechselspannung angeschlossen ist.

Der Zentrifugenwechselrichter 7 ist über Steuerleitungen an eine Frequenzsteuerung 15 angeschlossen. Diese gibt dem Zentrifugenwechselrichter 7 die Frequenz und die Spannung von mit der der Zentrifugenmotor 5 anzusteuern ist.

Es ist ein Kühlaggregat 17 vorgesehen, das in der stark schematisierten Darstellung mit einem als Rohrschlangenkühler ausgebildeten Kühler 18 den Rotor 2 kühlt, und mit einem ebenfalls als Schlangenkühler ausgebildeten Wärmetauscher 19 außerhalb des nicht dargestellten Gehäuses die Wärme abführt. Der Kühlkreislauf wird von einem nicht dargestellten Kompressor versorgt, der über eine Welle 21 von einem elektrischen Kühlmotor 22 getrieben wird.

Der Kühlmotor 22 ist ebenfalls als Induktionsmotor ausgebildet und wird über drei Leitungen 23 von einem Kühlwechselrichter 24 versorgt. Dieser ist im Frequenzumrichter 20 über Eingangsleitungen an die Plusleitung und die Minusleitung der Gleichspannungsquelle 10, also parallel zum Zentrifugenwechselrichter 7 angeschlossen. Er wird über Steuerleitungen von einer Frequenzsteuerung 28 in ähnlicher Weise wie der Zentrifugenwechselrichter 7 angesteuert.

Bei der dargestellten Zentrifuge lassen sich die Kühlleistung des Kühlaggregates 17 und die Drehzahl des Rotors 2 über entsprechende Vorgaben völlig getrennt einstellen. Dazu dient eine Steuereinrichtung 30, die über entsprechende Datenleitungen an die Frequenzsteuerungen 15 und 28 angeschlossen ist, um diesen die einzustellenden Drehzahlen vorzugeben.

Die Steuereinrichtung 30 kann insbesondere bei Vollast des Zentrifugenmotors 5 während des Hochfahrens des Rotors 2, die Leistung zum Kühlmotor 22 durch Verringerung der Ansteuerfrequenz reduzieren, oder diesen ganz abschalten. Damit wird eine Überlastung der Gleichspannungsquelle 10 vermieden und diese kann, z.B. hinsichtlich des Ladekondensators 11 und des Netzgleichrichters 2, sowie hinsichtlich der Baugröße und der Herstellungskosten reduziert werden.

Die Steuereinrichtung 30 kann so ausgebildet sein, daß bei Einschalten der Zentrifuge zunächst das Kühlaggregat 17 abgeschaltet ist und der Rotor 2 hochdreht bis in den Bereich.seiner vorgegebenen Solldrehzahl. Dann sinkt die Leistungsaufnahme des Zentrifugenmotors 5 und es kann nun die Leistung zum Kühlmotor 22 hochgefahren werden, der über nicht dargestellte, an die Steuerungseinrichtung 30 angeschlossene Temperatursensoren - nach Erreichen der gewünschten Temperatur - die Leistung wieder reduzieren kann.

Nach abgeschlossenem Zentrifugiemorgang ist ein rasches Abbremsen des Rotors 2 erwünscht, um schnell den stehenden Rotor 2 entladen zu können. Dazu ist die Steuerungseinrichtung 30 derart ausgebildet, daß sie zum Bremsen der Zentrifuge die Frequenz des Zentrifugenwechselrichters 7 herunterfährt. Dieser liefert nun einen Bremsstrom zurück in die Gleichspannungsquelle 10. Bei starker Bremsung kann die Gleichspannungsquelle 10 unter Spannungsanstieg überlastet werden.

Um die Verwendung sonst üblicher Bremswiderstände zu vermeiden, sorgt die Steuerungseinrichtung 30 dafür, daß beim Bremsen des Zentrifugenmotors 5 der Kühlwechselrichter 24 mit definierter Frequenz angesteuert wird, so daß der Kühlmotor 22 Strom aus der Gleichspannungsquelle 10 zieht. Der Kühlmotor 22 wirkt dann als Bremswiderstand, so daß zusätzliche Bremswiderstände eingespart werden können.

Die Steuerungseinrichtung 30 ist zusätzlich auch so ausgelegt, daß sie den Kühlwechselrichter 24 nur oberhalb einer Mindestfrequenz, entsprechend einer Mindestdrehzahl des Kühlmotors 22, betreibt. Ein im Kühlaggregat 17 vorgesehener, nicht dargestellter Kühlkompressor wird auf diese Weise nur oberhalb einer Mindestdrehzahl betrieben, so daß bei niedrigeren Drehzahlen auftretende Schmierungsprobleme vermieden werden.

## Patentansprüche

1. Laborzentrifuge mit einem von einem elektrischen Zentrifugenmotor (5) angetriebenen Rotor (2) und einem von einem elektrischen Kühlmotor (22) angetriebenen Kühlaggregat (17), wobei der Zentrifugenmotor (5) als frequenzgesteuerter Induktionsmotor ausgebildet ist und von einem von einer Steuerungseinrichtung (30) gesteuerten Frequenzumrichter (20) versorgt ist, der einen den Zentrifugenmotor (5) speisenden Zentrifugenwechselrichter (7) aufweist, welcher an eine von einem Netzgleichrichter (12) versorgte Gleichspannungsquelle (10) angeschlossen ist, **dadurch gekennzeichnet, daß** der Kühlmotor (22) als frequenzgesteuerter Induktionsmotor ausgebildet ist und daß der Frequenzumrichter (20) einen weiteren, parallel zum Zentrifugenwechselrichter (7) an die Gleichspannungsquelle (10) angeschlossenen Kühlwechselrichter (24) aufweist, der den Kühlmotor (22) speist.

2. Laborzentrifuge nach Anspruch 1, **dadurch gekennzeichnet, daß** die Steuereinrichtung (30) die beiden Wechselrichter (7, 24) unabhängig steuert.

3. Laborzentrifuge nach Anspruch 2, **dadurch gekennzeichnet, daß** die Steuerungseinrichtung (30) bei starker Verlangsamung der Frequenz des Zentrifugenwechselrichters (7) den Kühlwechselrichter (24) mit definierter Frequenz ansteuert.

4. Laborzentrifuge nach Anspruch 2, **dadurch gekennzeichnet, daß** die Steuereinrichtung (30) bei Beschleunigung des Zentrifugenmotors (5) die Frequenz des Kühlwechselrichters (24) verringert.

5. Laborzentrifuge nach Anspruch 2, **dadurch gekennzeichnet, daß** die Steuereinrichtung (30) den Kühlwechselrichter (24) unterhalb einer Minimalfrequenz abschaltet.

## Claims

1. Laboratory centrifuge including a rotor (2), driven by an electric centrifuge motor (5), and a cooling unit (17) driven by an electric cooling motor (22), the centrifuge motor (5) being constructed in the form of a frequency controlled induction motor and being supplied by a frequency converter (20), which is controlled by a control device (30) and has a centrifuge inverter (7), which supplies the centrifuge motor (5) and is connected to a direct current source (10) supplied from a mains rectifier (12), **characterised in that** the cooling motor (22) is constructed in the form of a frequency controlled induction motor and that the frequency converter (20) has a further cooling inverter (24), which is connected in parallel with the centrifuge inverter (7) to the direct current source (10) and supplies the cooling motor (22).

2. Laboratory centrifuge as claimed in claim 1, **characterised in that** the control device controls the two inverters (7,24) independently.

3. Laboratory centrifuge as claimed in claim 2, **characterised in that** the control device (30) controls the cooling inverter (24) with a defined frequency under heavy deceleration of the frequency of the centrifuge inverter (7).

4. Laboratory centrifuge as claimed in claim 2, **characterised in that** the control device (30) reduces the frequency of the cooling inverter (24) under acceleration of the centrifuge motor (5).

5. Laboratory centrifuge as claimed in claim 2, **characterised in that** the control device (30) switches off the cooling inverter (24) below a minimum frequency.

## Revendications

1. Centrifugeuse de laboratoire munie d'un rotor (2) entraîné par un moteur électrique (5) de centrifugeuse et d'un groupe réfrigérant (17) desservi par un moteur électrique de réfrigération (22), le moteur de centrifugeuse (5) étant réalisé sous forme de moteur à induction commandé par fréquence alimenté par un convertisseur de fréquences (20) assujetti à un dispositif de commande (30) et présentant un convertisseur de courant de centrifugeuse (7) alimentant le moteur de centrifugeuse (5) et branché sur une source de tension continue (10) elle-même alimentée par un redresseur de secteur (12), **caractérisée en ce que** le moteur de réfrigération (22) est réalisé sous forme de moteur à induction commandé par fréquence et que le convertisseur de fréquences (20) présente un second convertisseur de courant de réfrigération (24), lequel est branché, parallèlement au convertisseur statique de fréquence (7), à la source de tension continue (10) et alimente le moteur de réfrigération (22).

2. Centrifugeuse de laboratoire selon la revendication 1, **caractérisée en ce que** le dispositif de commande (30) commande les deux convertisseurs de courant (7, 24) indépendamment l'un de l'autre.

3. Centrifugeuse selon la revendication 2, **caractérisée en ce que** le dispositif de commande (30) commande le convertisseur de courant de réfrigération (24) avec une fréquence définie en cas de fort ralentissement de la fréquence du convertisseur de courant de centrifugeuse (7).

4. Centrifugeuse selon la revendication 2, **caractérisée en ce que** le dispositif de commande (30) réduit la fréquence du convertisseur de courant de réfrigération (24) en cas d'accélération du le moteur de centrifugeuse (5)

5. Centrifugeuse selon la revendication 2, **caractérisée en ce que** le dispositif de commande (30) met le convertisseur de courant de réfrigération (24) hors circuit en-deça d'une fréquence minimale.
